# EUROPÄISCHE PATENTSCHRIFT

(11) **EP 1 164 079 B1**
(45) Veröffentlichungstag und Bekanntmachung des Hinweises auf die Patenterteilung: **05.09.2007**
(21) Anmeldenummer: 00110042.9
(22) Anmeldetag: 12.05.2000
(51) Int. Cl.: B65B 1/18, B65B 43/60

(54) **FÜLLMASCHINE MIT ROTIERENDEM PACKSILO**
FILLING MACHINE WITH ROTATING PACK-SILO
MACHINE DE REMPLISSAGE AVEC SILO ROTATIF

(43) Veröffentlichungstag der Anmeldung: 19.12.2001
(73) Patentinhaber: FIRMA HAVER & BOECKER, D-59302 Oelde (DE)
(72) Erfinder: Vollenkemper, Willi, 59302 Oelde (DE); Wältermann, Frank, 59229 Ahlen (DE)
(74) Vertreter: Specht, Peter

(56) Entgegenhaltungen:
- FR-A- 713 909
- FR-A- 2 595 319
- US-A- 1 795 265
- US-A- 2 756 906

## Beschreibung

Die Erfindung bezieht sich auf eine Füllmaschine zum Füllen von Ventilsäcken gemäß dem Oberbegriff des Anspruches 1.

Füllmaschinen werden verwendet, um beispielsweise pulverförmige oder granulatartige Schüttgüter in Ventilsäcke abzufüllen. Das Füllgut wird aus einem Vorratssilo abgezogen und in das rotierend antreibbare Packsilo geleitet. Am Packsilo sind mehrere Füllvorrichtungen angeordnet. Jede Füllvorrichtung ist mit einem Entstaubungskanal ausgestattet, der zu einem zentralen Entstaubungskanal führt. Die Füllrohre sind in einem solchen Abstand zur Sohle oder zur Decke eines Gebäudes angeordnet, dass sie leicht zugänglich sind. Während des Füllvorganges stützen sich die zu füllenden Ventilsäcke auf einem Sackstuhl ab, der in einem geringen Abstand oberhalb der Sohle oder der Decke steht.

Bei den bisher bekannten Füllmaschinen ist es notwendig, dass unterhalb der Sohle bzw. der Decke ein zugänglicher Freiraum vorhanden ist, beispielsweise das Kellergeschoss eines Gebäudes. Die der Füllmaschine zugeordnete Rückmehlfördereinrichtung ist ebenfalls in diesem Freiraum installiert. Damit das Füllgut eines geplatzten Sackes in diesen Freiraum fällt, ist die Decke bzw. die Sohle durchbrochen und durch Lichtgitterroste abgedeckt. Das rotierende Packsilo wird durch die oberhalb des Packsilos angeordnete Lagereinheit angetrieben. Bei dieser Ausführung ist das Packsilo hängend gelagert, sodass die Last von der Antriebs- und Lagereinheit aufgenommen werden muss. Eine solche Füllmaschine ist beispielsweise aus der DE 25 12 761 B2 bekannt.

Die zuvor beschriebene Füllmaschine hat sich in der Praxis bestens bewährt. Nachteilig ist jedoch, dass stets unterhalb des Raumes in dem eine oder mehrere Füllmaschinen aufgestellt sind, der Freiraum bzw. das Kellergeschoss vorhanden sein muss. Daraus ergibt sich ein erhöhter Aufwand für ein Gebäude. Außerdem ist es nur möglich, dass der Hersteller die in dem Freiraum bzw. dem Kellergeschoss zu montierenden Baueinheiten als Einzelteile anliefern kann, da im Normalfall diese Baueinheiten den örtlichen Gegebenheiten angepasst werden müssen. Außerdem ist eine Bühne mit einer solchen Stabilität erforderlich, dass die von der Füllmaschine ausgehende Last aufgenommen werden kann. Die Stromzufiihrungsleitungen, Steuerleitungen und die Druckluftversorgungsleitungen werden bei diesen Füllmaschinen von oben zugeführt. Die elektrischen Leitungen werden mit einem zentralen Schaltschrank verbunden, wodurch innerhalb des Gebäudes Leitungen verlegt werden müssen. Der zusätzliche konstruktive Aufwand in der Peripherie der Füllmaschine ist demzufolge relativ hoch.

Aus der FR-A-713 909 ist eine Füllmaschine bekannt, bei der die einzelnen Fülleinrichtungen an einem rotierend antreibbaren Vorratssilo angeordnet sind. Jede Fülleinrichtung ist mit einer mechanischen Waage gekoppelt, damit das Ist-Gewicht des sich füllenden Ventilsackes ermittelt werden kann, sodass auf eine stationäre Wägeeinrichtung für die gefüllten Ventilsäcke verzichtet werden kann. Im unteren Bereich ist das Vorratssilo mit einem rotierend antreibbaren Rührwerk versehen, dessen Drehrichtung entgegengesetzt zur Drehrichtung des Vorratssilos verläuft. Das Vorratssilo selbst wird von einer unterhalb angeordneten Welle angetrieben, die im oberen Bereich mit einer Platte versehen ist, die fest mit dem unteren Rand des Vorratssilos verbunden ist. Im unteren Bereich ist außerdem der Welle eine Lagereinheit zugeordnet, die aus einem Radialkugellager und einem Axialkugellager besteht. Die Antriebswelle ist mit einer durchgehenden Bohrung versehen, damit zur Auflockerung des Füllgutes im unteren Bereich des Vorratssilos Druckluft darin eingeblasen werden kann. Die Platte ist im an die Welle angrenzenden Bereich dellenartig gestaltet und mit Durchströmöffnungen versehen.

Das Vorratssilo kann nur eine relativ geringe Menge von Füllgut aufnehmen, da ansonsten die Abtragung durch eine die Antriebswelle umgebende Absaugeinrichtung nicht möglich ist. Diese Füllmaschine ist für die heutigen Anforderungen nicht geeignet.

Der Erfindung liegt die Aufgabe zugrunde, den konstruktiven Aufwand der Füllmaschine und die Montagezeit beim Betreiber zu verringern, indem auf den unterhalb der Füllmaschine notwendigen Freiraum verzichtet werden kann, und dass darüber hinaus gegebenenfalls die Bühne nicht mehr notwendig ist. Außerdem sollen die an das Gebäude anzupassenden Baugruppen, beispielsweise der Trichter für das Rückmehl, die Entstaubung und dergleichen auf einen minimalen Aufwand reduziert werden.

Die gestellte Aufgabe wird durch die im Kennzeichen des Anspruches 1 aufgeführten Merkmale gelöst.

Durch das Untergestell wird erreicht, dass auf einen Freiraum unterhalb der Decke oder der Sohle verzichtet werden kann. Das Untergestell der Lagereinheit ist so ausgelegt, dass auch weitere Einrichtungen darin angeordnet werden können, wobei vorzugsweise das Untergestell mit diesen besagten Einrichtungen eine komplett vormontierte Baueinheit bildet, sodass es beim Hersteller der Füllmaschine vormontiert werden kann. Da die Lagereinheit nunmehr unterhalb der Füllmaschine ist, kann auch der Antrieb für die Füllmaschine in diesen Bereich verlegt werden. Dadurch kann auch auf die Bühne verzichtet werden. Obwohl sich der Abstand der Füllrohre zur Sohle oder Decke geringfügig vergrößert, bleiben die Fülleinrichtungen gut zugänglich, da das Untergestell so ausgelegt ist, dass es begehbar ist. Durch das Untergestell und die darin unterzubringenden Einrichtungen wird der konstruktive Aufwand gegenüber den bisher bekannten Konstruktionen vermindert. Es bleibt jedoch die Funktion der Füllmaschine voll erhalten. außerdem entfällt die hängende Lagerung des Packsilos, sodass nunmehr die Last über das Untergestell in die Sohle bzw. in die Decke abgetragen wird. Es ist vorgesehen, dass das Untergestell als Tragkonstruktion ausgebildet ist, die mehrere sich kreuzende Träger aufweist. Diese Träger haben direkten Kontakt mit der Sohle oder der Decke des Gebäudes. Die Kontaktflächen sind so groß gehalten, dass eine vorgegebene Flächenpressung nicht überschritten wird. Außerdem wird eine hohe Stabilität erreicht. Damit die Lagereinheit ausreichend dimensioniert werden kann und außerdem gut zugänglich ist, ist vorgesehen, dass sie oberhalb der Träger angeordnet ist. Dadurch kann der Durchmesser größer sein als der kleinste Abstand der sich kreuzenden Träger. Diese Lagereinheit weist zweckmäßigerweise einen mit einer Verzahnung versehenen Kugeldrehkranz auf. Dadurch wird die Reibung auf ein geringstmögliches Maß herabgesetzt, sodass die benötigte Antriebsleistung entsprechend gering ist. Zweckmäßiger Weise ist der Kugeldrehkranz mit einer Innenverzahnung ausgestattet, sodass der Antrieb mit dem mit der Innenverzahnung in Eingriff stehenden Ritzel innerhalb des Kugeldrehkranzes liegt. Zweckmäßigerweise liegt der Teilkreisdurchmesser des Kugeldrehkranzes im Bereich des Außendurchmessers des Packsilos.

Damit das aus einem geplatzten Ventilsack austretende Füllgut in eine Rückmehlfördereinrichtung geleitet wird, ist in weiterer Ausgestaltung noch vorgesehen, dass im Untergestell eine ringförmige Aufnahmewanne angeordnet ist. Damit das Rückmehl in die Rückmehlfördereinrichtung geleitet wird, ist die Auffangwanne mit einem oder mit mehreren Kratzern ausgestattet. Den einzelnen Entstaubungskanälen der Füllvorrichtungen ist ein gemeinsamer Entstaubungskanal zugeordnet, welches ebenfalls ringförmig ist. Dieser liegt zweckmäßigerweise ebenfalls oberhalb der Träger des Untergestells und ist an einer Stelle des Umfanges mit einem Anschluss für die Entstaubungsanlage ausgestattet. Die Rückmehlfördereinrichtung ist in bekannter Weise eine rotierend antreibbare Förderschnecke. Es können jedoch auch anderweitige geeignete Förderelemente verwendet werden. In konstruktiv einfacher Weise liegt sie innerhalb der Träger des Untergestells da dadurch entsprechende Lagermöglichkeiten gegeben sind, und die Bauhöhe des Untergestells so gering wie möglich gehalten wird.

Zur weiteren Reduzierung insbesondere des Montageaufwandes ist vorgesehen, dass der Schaltschrank am Untergestell angeordnet ist. Dadurch kann auf die Verlegung von elektrischen Leitungen innerhalb des Gebäudes verzichtet werden. Die zwischen dem Schaltschrank und den elektrisch antreibbaren Aggregaten der Füllmaschine notwendigen Verdrahtungen können dadurch komplett beim Hersteller der Füllmaschine durchgeführt werden. Dadurch wird die Gefahr von Fehlern vermindert und außerdem kann der Hersteller die Funktionsprüfung optimieren. Die Energiezuführungsleitungen von den Schaltschränken zu den Energieverbrauchern sind deshalb im wesentlichen im Untergestell verlegt. Damit beim Platzen eines gefüllten Ventilsackes nur der unmittelbar an das Packsilo angrenzende Bereich verschmutzt wird, wird um die Füllmaschine herum eine Spritzschutzwand installiert. Diese ist bei der erfindungsgemäßen Füllmaschine ebenfalls am Untergestell angeordnet, sodass sie bereits beim Hersteller montiert werden kann. Diese Spritzschutzwand steht selbstverständlich in einem Abstand zum rotierend antreibbaren Packsilo bzw., sie ist konzentrisch angeordnet. Damit die Füllmaschine erreichbar ist, ist mindestens ein Zugang in der Spritzschutzwand vorgesehen.

Verstärkt werden die in Frage kommenden Füllmaschinen mit den Füllrohren zugeordneten Verschließeinrichtungen für die Ventile des gefüllten Sackes ausgestattet. Zum Verschließen des Ventils ist es notwendig, dass nicht nur der Ventilsack vom Füllrohr abgenommen wird, sondern das auch eine genaue, stets gleichbleibende Lage für die nacheinander zu verschließenden Ventilsäcke eingehalten wird. Es ist deshalb in weiterer Ausgestaltung vorgesehen, dass im Bereich vor der Abwurfstelle für die gefüllten Ventilsäcke eine als Anschlag wirkende, in einem gleichbleibenden Abstand zum Packsilo stehende Führung angeordnet ist. Diese Führung verläuft bogenförmig und ist zweckmäßigerweise verschwenkbar am Untergestell angeordnet.

Anhand der beiliegenden Zeichnungen wird die Erfindung noch näher erläutert. Es zeigen:
- Figur 1: eine erfindungsgemäße Füllmaschine im Aufriß,
- Figur 2: das Untergestell mit den eine Baueinheit bildenden Einrichtungen in einer Teilansicht und
- Figur 3: die Führungseinrichtung für die Ventilsäcke während des Verschließens des Ventils.

Die in der Figur 1 dargestellte Füllmaschine 10 ist mit einem an sich bekannten Packsilo 11 ausgestattet, der beispielsweise mit mehreren Füllvorrichtungen ausgestattet ist, die im gleichen Winkelabstand zueinander angeordnet und ebenfalls bekannt sind. Jede Füllvorrichtung 12 ist mit einem Füllrohr 12a ausgestattet, auf die zu füllende, nicht dargestellte Ventilsäcke aufgesteckt werden. Das Packsilo 11 wird aus einem Vorratssilo mit Füllgut versorgt. Die Füllung der Ventilsäcke erfolgt in der bekannten Weise.

Das Packsilo 11 steht oberhalb eines Untergestells 13, welches aus Stahlprofilen in einer Schweißkonstruktion hergestellt sein kann. Alternativ könnten die Stahlprofile auch miteinander verschraubt sein. Im dargestellten Ausführungsbeispiel enthält das Untergestell 13, vier sich kreuzende, aus einem Doppel-T-Profil hergestellte Träger 14. Diese Träger 14 liegen auf der Sohle oder der Decke eines Gebäudes auf. Direkt oberhalb der Träger 14 ist ein mit einer Innenverzahnung versehener Kugeldrehkranz 15 horizontal angeordnet, der die Lagereinrichtung bildet. Der Innenring dieses Kugeldrehkranzes 15 wird mittels eines in Eingriff stehenden Ritzels von einem nicht näher erläuterten Antriebsgetriebemotor 16 angetrieben. Der Antriebsgetriebemotor 16 liegt demzufolge im Untergestell oberhalb der Träger 14. In nicht näher dargestellter Weise ist das Packsilo 11 mit dem Innenzahnkranz verbunden, so dass dieses mit gleicher Drehzahl angetrieben wird. Die Füllvorrichtungen 12 sind mit Entstaubungskanälen 17 ausgestattet, die mit Vakuum beaufschlagt werden um den Staub abzusaugen, wie durch die Pfeile gekennzeichnet ist. Diesen Entstaubungskanälen 17 ist ein gemeinsamer Entstaubungskanal 18 zugeordnet, der oberhalb der Träger 14 liegt. Damit das Füllgut eines geplatzten Ventilsackes abgeführt werden kann, ist die Füllmaschine 10 mit einer Auffangwanne 19 ausgestattet, die kreisringförmig ausgelegt ist. Diese Auffangwanne 19 liegt oberhalb des Entstaubungskanales 18. Sie ist teilweise von Gitterrosten 20 abgedeckt, so dass das Füllgut hindurch rieseln kann. Auf Höhe der Träger 14 ist die Füllmaschine mit einer Rückmehlfördereinrichtung 21 in Form einer Förderschnecke oder anderen geeigneten Förderelementen ausgestattet, die über einen nicht dargestellten Antrieb rotierend antreibbar ist. Damit das Füllgut gezielt dieser Rückmehlfördervorrichtung zugeleitet wird, ist die Auffangwanne 19 mit Kratzern oder ähnlichen Bauteilen ausgestattet. Die Auffangwanne 19 steht fest.

Das Untergestell 14 mit der Rückmehlfördereinrichtung 21, dem Entstaubungskanal 18 und der Auffangwanne 19 bildet eine Baueinheit, die beim Hersteller der Füllmaschine 10 komplett vormontiert werden kann, so dass die Montagezeit beim Anwender verringert wird.

Wie die Figur 1 zeigt, ist der Schaltschrank 22 direkt neben dem Untergestell 13 angeordnet. Im Gegensatz zu der dargestellten Ausführung könnte er auch auf dem Untergestell 13 abgestellt werden. Dadurch ergibt sich in vorteilhafter Weise die Möglichkeit, dass die zu den einzelnen Verbrauchern führenden elektrischen Leitungen durch das Untergestell hindurch verlegt werden können. Dies erfolgt beim Hersteller der Füllmaschine 10, sodass innerhalb des Gebäudes des Betreibers der Füllmaschine 10 keine Leitungen verlegt werden müssen abgesehen von den zum Schaltschrank 22 führenden Leitungen. Gleiches gilt auch für die Druckluftleitungen 23. Die Verlegung der für die Stromversorgung und Druckluftversorgung notwendigen Leitungen erfolgt im Gegensatz zu den bisher bekannten Ausführungen beim Hersteller der Füllmaschine 10, sodass diese als eine Baueinheit zum Betreiber transportiert werden kann.

Das rotierende Packsilo 11 der Füllmaschine 10 ist von einer Spritzschutzwand 24 umgeben, die in einem gleichbleibenden Abstand zum Packsilo 11 steht. Im oberen Bereich ist sie im dargestellten Ausführungsbeispiel abgewinkelt, sodass sie bis an das Packsilo 11 heranreicht. Im unteren Bereich verläuft die Spritzschutzwand 24 konisch sodass das Füllgut in die Auffangwanne 19 geleitet wird. Damit die Füllvorrichtungen 12 zugänglich sind, ist die Spritzschutzwand 24 mit mindestens einer Öffnung versehen.

Die Ventile der gefüllten Ventilsäcke werden verstärkt nach dem Füllvorgang verschlossen. Dies erfolgt bevorzugt mit einer Ultraschallschweißvorrichtung, die den einzelnen Füllrohren 12a zugeordnet sind. Damit der gefüllte Ventilsack nach dem Abnehmen von dem jeweiligen Füllrohr 12a lagegerecht zu der Verschließvorrichtung positioniert werden kann, ist in weiterer Ausgestaltung vorgesehen, dass vor der Abwurfstelle eine bogenförmig verlaufende Führung 25 für den Ventilsack angeordnet ist. Wie die Figur 3 zeigt, besteht im dargestellten Ausführungsbeispiel die Führung 25 aus einem bogenförmig verlaufenden Rundstab oder einem Rohr. Die Führung 25 ist an einem Schwenkhebel 26 angeordnet, der schwenkbar am Untergestell 13 gelagert ist. Die Verschwenkung in die in der Figur 3 dargestellte strichpunktierte Stellung erfolgt durch einen Linearantrieb 27, beispielsweise durch einen Elektrohubzylinder.

Es ist unvermeidbar, dass beispielsweise an der Lagereinheit in Form des Kugeldrehkranzes 15 Wartungs- bzw. Reparaturarbeiten durchgeführt werden müssen. Damit die Füllmaschine nicht komplett zerlegt werden muß, ist vorgesehen, dass sie mittels einer Höhenverstelleinrichtung gegenüber dem Untergestell 13 anhebbar und absenkbar ist. Diese Höhenverstelleinrichtung ist in einfachster Weise aus mehreren Stellschrauben 28 gebildet, die in eine feste Platte 29 eingedreht sind. Diese Platte 29 gehört zum rotierenden Teil der Füllmaschine. Das den Köpfen der Stellschrauben 28 gegenüberliegende Ende stützt sich an einer ortsfesten Platte 30 ab, wenn die Füllmaschine 10 abgesenkt oder angehoben wird. Im Betriebszustand werden entweder die Stellschrauben 28 aus den Gewindebohrungen der Platte 29 herausgedreht oder zumindest soweit herausgedreht, dass die Abstützung auf der ortsfesten Platte 30 entfällt.

Die Erfindung ist nicht auf das dargestellte Ausführungsbeispiel beschränkt. Wesentlich ist, dass das Untergestell mit den zuvor beschriebenen Einrichtungen eine komplett vormontierbare Baueinheit bildet, so dass auf einen Freiraum unterhalb der Füllmaschine 10 und auf eine begehbare Bühne verzichtet werden kann.

## Patentansprüche

1. Füllmaschine (10) zum Füllen von Ventilsäcken, mit einem rotierend antreibbaren und in einer Lagereinheit (15) drehbar gelagerten Packsilo (11) und mit einem Vorratssilo, aus dem das Füllgut abziehbar und in den Packsilo (11) leitbar ist, der mit mehreren, mit jeweils einem Füllrohr (12a) ausgestatteten Fülleinrichtungen (12) ausgestattet ist, die mit Entstaubungskanälen (17) ausgestattet sind, denen ein gemeinsamer Entstaubungskanal (18) zugeordnet ist, und bei der dem rotierenden Packsilo (11) der Füllmaschine (10) eine Rückmehlfördereinrichtung zugeordnet ist, **dadurch gekennzeichnet, dass** der rotierend antreibbare Packsilo (11) der Füllmaschine (10) oberhalb eines ortsfesten, auf der Sohle oder der Decke eines Gebäudes abstützbaren, als Tragkonstruktion gestaltetes Untergestell (13) steht, welches zumindest die Lagereinheit (15) aufweist und welches mehrere sich kreuzende Träger (14) aufweist, und dass die das Untergestell (13) bildenden Profile miteinander verschweißt oder verschraubt sind.

2. Füllmaschine nach Anspruch 1, **dadurch gekennzeichnet, dass** die Lagereinheit einen Kugeldrehkranz (15) aufweist, dessen Verzahnung mit einem Ritzel in Eingriff steht, welches von einem Antrieb (16) antreibbar ist.

3. Füllmaschine nach Anspruch 2, **dadurch gekennzeichnet, dass** das Ritzel auf den Antriebszapfen eines Antriebsgetriebemotors (16) drehfest aufgesetzt ist, der im Bereich des Untergestells (13) montiert ist.

4. Füllmaschine nach Anspruch 2 oder 3, **dadurch gekennzeichnet, dass** der Kugeldrehkranz (15) eine Innenverzahnung aufweist.

5. Füllmaschine nach einem oder mehreren der vorhergehenden Ansprüche 1 bis **4, dadurch gekennzeichnet, dass** oberhalb der Rückmehlfördereinrichtung (21) eine ringförmige Auffangwanne (19) für das Rückmehl angeordnet ist.

6. Füllmaschine nach Anspruch 5, **dadurch gekennzeichnet, dass** die Auffangwanne (19) zur gezielten Ableitung des Rückmehls in die Rückmehlfördereinrichtung (21) mit einem Kratzer oder mit mehreren Kratzern oder sonstigen geeigneten Förderelementen ausgerüstet ist.

7. Füllmaschine nach einem oder mehreren der vorhergehenden Ansprüche 1 bis **6, dadurch gekennzeichnet, dass** die Rückmehlfördereinrichtung (21) innerhalb der Träger (14) des Untergestells (13) liegt.

8. Füllmaschine nach einem oder mehreren der vorhergehenden Ansprüche 1 bis 7, **dadurch gekennzeichnet, dass** der Entstaubungskanal (18) mit einem Anschluß für eine zentrale Entstaubungsanlage ausgestattet ist.

9. Füllmaschine nach Anspruch 8, **dadurch gekennzeichnet, dass** der Entstaubungskanal (18) höhenmäßig zwischen der Rückmehlfördereinrichtung (21) und der Auffangwanne (19) angeordnet ist.

10. Füllmaschine nach einem oder mehreren der vorhergehenden Ansprüche 1 bis 9, **dadurch gekennzeichnet, dass** der Schaltschrank (22) am Untergestell (13) oder in Nähe des Untergestells (13) angeordnet ist.

11. Füllmaschine nach Anspruch 10, **dadurch gekennzeichnet, dass** die Energiezuführungsleitungen vom Schaltschrank (22) zu den Energieverbrauchern im wesentlichen im Untergestell (13) verlegt sind.

12. Füllmaschine nach einem oder mehreren der vorhergehenden Ansprüche 1 bis 11, **dadurch gekennzeichnet, dass** am Untergestell (13) eine im Abstand zum rotierenden Packsilo (11) stehende Spritzschutzwand (24) angeordnet ist.

13. Füllmaschine nach einem oder mehreren der vorhergehenden Ansprüche 1 bis 12, **dadurch gekennzeichnet, dass** die Spritzschutzwand (24) mindestens einen Zugang aufweist.

14. Füllmaschine nach einem oder mehreren der vorhergehenden Ansprüche 1 bis 13, **dadurch gekennzeichnet, dass** die Füllmaschine (10) gegenüber der im Untergestell (13) angeordneten Lagereinheit im außer Betriebszustand mittels einer Verstelleinrichtung anhebbar und absenkbar ist.

15. Füllmaschine nach Anspruch 15, **dadurch gekennzeichnet, dass** die Höhenverstelleinrichtung aus Stellschrauben (28) besteht, die in Bauteilen des rotierenden Packsilos (11) angordnet sind und die sich während des Verstellvorganges an ortsfesten Bauteilen (30) des Untergestells (13) abstützen.

16. Füllmaschine nach einem oder mehreren der vorhergehenden Ansprüche 1 bis 15, bei denen in Füllrohren (12a) Ventilverschließeinrichtungen zugeordnet sind, **dadurch gekennzeichnet, dass** im Bereich vor der Abwurfstelle für die gefüllten Ventilsäcke eine als Anschlag wirkende, in einem gleichbleibenden Abstand zum Packsilo (11) stehende Führung (25) angeordnet ist.

17. Füllmaschine nach Anspruch 16, **dadurch gekennzeichnet, dass** die Führung (25) an einem Schwenkhebel (26) angeordnet ist, der mittels eines Linearantriebes (27) um eine horizontale Achse verschwenkbar ist.

## Claims

1. Filling machine (10) for filling valve bags, having a packing silo (11) which can be driven in rotation and is mounted in a rotatable manner in a bearing unit (15), and having a storage silo, from which the contents can be removed and directed into the packing silo (11), which is equipped with a plurality of filling arrangements (12) which are each equipped with a filling tube (12a) and with dust-removal channels (17), which are assigned a common dust-removal channel (18), and in the case of which the rotating packing silo (11) of the filling machine (10) is assigned a reject-product-conveying arrangement, **characterized in that** the rotary-drive packing silo (11) of the filling machine (10) is positioned above a stationary substructure (13) which can be supported on the base or the top of a building, is configured as a carrying structure, exhibits at least the bearing unit (15) and has a plurality of criss-crossing carriers (14), and **in that** the profiles which form the substructure (13) are welded or screw-connected to one another.

2. Filling machine according to Claim 1, **characterized in that** the bearing unit has a ball-bearing-mounted ring (15), of which the toothing formation engages with a pinion which can be driven by a drive (16).

3. Filling machine according to Claim 2, **characterized in that** the pinion is positioned in a rotationally fixed manner on the drive pin of a geared drive motor (16), which is mounted in the region of the substructure (13).

4. Filling machine according to Claim 2 or 3, **characterized in that** the ball-bearing-mounted ring (15) has an inner toothing formation.

5. Filling machine according to one or more of preceding Claims 1 to 4, **characterized in that** an annular collecting trough (19) for the reject product is arranged above the reject-product-conveying arrangement (21).

6. Filling machine according to Claim 5, **characterized in that**, in order for the reject product to be discharged specifically into the reject-product-conveying arrangement (21), the collecting trough (19) is equipped with a scraper or with a plurality of scrapers or other suitable conveying elements.

7. Filling machine according to one or more of preceding Claims 1 to 6, **characterized in that** the reject-product-conveying arrangement (21) is located within the carriers (14) of the substructure (13).

8. Filling machine according to one or more of preceding Claims 1 to 7, **characterized in that** the dust-removal channel, (18) is equipped with a connection for a central dust-removal installation.

9. Filling machine according to Claim 8, **characterized in that** the dust-removal channel (18) is arranged at a height level between the reject-product-conveying arrangement (21) and the collecting trough (19).

10. Filling machine according to one or more of preceding Claims 1 to 9, **characterized in that** the switch cabinet (22) is arranged on the substructure (13) or in the vicinity of the substructure (13).

11. Filling machine according to Claim 10, **characterized in that** the energy-supply lines from the switch cabinet (22) to the energy consumers are laid essentially in the substructure (13).

12. Filling machine according to one or more of preceding Claims 1 to 11, **characterized in that** a splashguard wall (24) is arranged on the substructure (13) at a distance from the rotating packing silo (11).

13. Filling machine according to one or more of preceding Claims 1 to 12, **characterized in that** the splashguard wall (24) has at least one point of access.

14. Filling machine according to one or more of preceding Claims 1 to 13, **characterized in that** the filling machine (10) can be raised and lowered by means of an adjusting arrangement in relation to the bearing unit, which is arranged in the substructure (13), in the non-operational state.

15. Filling machine according to Claim 15, **characterized in that** the height-adjusting arrangement comprises adjusting screws (28) which are arranged in components of the rotating packing silo (11) and, during the adjusting operation, are supported on stationary components (30) of the substructure (13).

16. Filling machine according to one or more of preceding Claims 1 to 15, in which valve-closing arrangements are assigned to filling tubes (12a), **characterized in that** a guide (25) which acts as a stop, and is spaced apart from the packing silo (11) by a constant distance, is arranged in the region upstream of the location where the filled valve bags are ejected.

17. Filling machine according to Claim 16, **characterized in that** the guide (25) is arranged on a pivoting lever (26) which can be pivoted about a horizontal axis by means of a linear drive (27).

## Revendications

1. Machine de remplissage (10) pour remplir des sacs à valve, avec un silo de remplissage (11) pouvant être entraîné en rotation et monté rotatif dans une unité de soutien (15) et avec un silo réservoir depuis lequel la charge de remplissage peut être extraite et envoyée dans le silo de remplissage (11), qui est muni de plusieurs dispositifs de remplissage (12) munis chacun d'un tube de remplissage (12a) et qui sont munis de canaux de dépoussiérage (17) auxquels est associé un canal de dépoussiérage commun (18), et dans lequel un dispositif de retour de farine est associé au silo de remplissage rotatif (11) de la machine de remplissage (10), **caractérisé en ce que** le silo de remplissage (11) entraîné en rotation de la machine de remplissage (10) se trouve au-dessus d'un châssis inférieur (13) stationnaire pouvant s'appuyer sur le sol ou le plafond d'un bâtiment et réalisé en structure porteuse, qui présente au moins l'unité de soutien (15) et qui présente plusieurs supports (14) se croisant, et **en ce que** les profilés formant le châssis inférieur (13) sont soudés ou vissés les uns aux autres.

2. Machine de remplissage selon la revendication 1, **caractérisée en ce que** l'unité de soutien présente une couronne rotative à billes (15) dont la denture est en prise avec un pignon qui peut être entraîné par un entraînement (16).

3. Machine de remplissage selon la revendication 2, **caractérisée en ce que** le pignon est couplé en rotation au tenon d'entraînement d'un moto-réducteur d'entraînement (16) qui est monté au niveau du châssis inférieur (13).

4. Machine de remplissage selon la revendication 2 ou 3, **caractérisée en ce que** la couronne rotative à billes (15) présente une denture intérieure.

5. Machine de remplissage selon une ou plusieurs des revendications 1 à 4 précédentes, **caractérisée en ce qu'**au-dessus du dispositif de retour de farine (21) est placé un bac de collecte annulaire (19) pour la farine de retour.

6. Machine de remplissage selon la revendication 5, **caractérisée en ce que**, pour évacuer de manière ciblée la farine de retour dans le dispositif de retour de farine (21), le bac de collecte (19) est muni d'un racloir ou de plusieurs racloirs ou autres éléments de transport appropriés.

7. Machine de remplissage selon une ou plusieurs des revendications 1 à 6 précédentes, **caractérisée en ce que** le dispositif de retour de farine (21) se trouve à l'intérieur du support (14) du châssis inférieur (13).

8. Machine de remplissage selon une ou plusieurs des revendications 1 à 7 précédentes, **caractérisée en ce que** le canal de dépoussiérage (18) est muni d'un raccordement pour une installation centrale de dépoussiérage.

9. Machine selon la revendication 8, **caractérisée en ce que** le canal de dépoussiérage (18) est placé en hauteur entre le dispositif de retour de farine (21) et le bac de collecte (19).

10. Machine de remplissage selon une ou plusieurs des revendications 1 à 9 précédentes, **caractérisée en ce que** l'armoire électrique (22) est placée sur le châssis inférieur (13) ou à proximité du châssis inférieur (13).

11. Machine de remplissage selon la revendication 10, **caractérisée en ce que** les conduites d'arrivée d'énergie allant de l'armoire électrique (22) aux consommateurs d'énergie sont posées pour l'essentiel dans le châssis inférieur (13).

12. Machine de remplissage selon une ou plusieurs des revendications 1 à 11 précédentes, **caractérisée en ce que** sur le châssis inférieur (13) est placée une paroi antiprojections (24) située à distance du silo de remplissage rotatif (11).

13. Machine de remplissage selon une ou plusieurs des revendications 1 à 12 précédentes, **caractérisée en ce que** la paroi antiprojections (24) présente au moins un accès.

14. Machine de remplissage selon une ou plusieurs des revendications 1 à 13 précédentes, **caractérisée en ce que** la machine de remplissage (10) peut être levée et abaissée par rapport à l'unité de soutien placée dans le châssis inférieur (13), dans l'état hors service, au moyen d'un dispositif de réglage.

15. Machine de remplissage selon la revendication 15, **caractérisée en ce que** le dispositif de réglage en hauteur est composé de vis de réglage (28) qui sont placées dans des composants du silo de remplissage rotatif (11) et qui s'appuient sur des composants stationnaires (30) du châssis inférieur (13) pendant l'opération de réglage.

16. Machine de remplissage selon une ou plusieurs des revendications 1 à 15 précédentes, dans laquelle des dispositifs de fermeture de valve sont associées dans les tubes de remplissage (12a), **caractérisée en ce qu'**au niveau du point de sortie des sacs à valve remplis est placé un guidage (25) servant de butée et situé à une distance constante du silo de remplissage (11).

17. Machine de remplissage selon la revendication 16, **caractérisée en ce que** le guidage (25) est placé sur un levier pivotant (26) qui peut pivoter autour d'un axe horizontal au moyen d'un entraînement linéaire (27).
